# EUROPÄISCHE PATENTSCHRIFT

(11) **EP 0 368 825 B1**
(45) Veröffentlichungstag und Bekanntmachung des Hinweises auf die Patenterteilung: **08.09.1993**
(21) Anmeldenummer: 89850367.7
(22) Anmeldetag: 25.10.1989
(51) Int. Cl.: H01R 43/04

(54) **Locator für ein Crimpgerät**
Locator for a crimping tool
Localisateur pour un appareil de sertissage

(30) Priorität: 11.11.1988 SE 8804084
(43) Veröffentlichungstag der Anmeldung: 16.05.1990
(73) Patentinhaber: Weidmüller Interface GmbH & Co., D-32760 Detmold (DE)
(72) Erfinder: Wiebe, Ulrich, D-4926 Dörentrup (DE)
(74) Vertreter: Klauber, Tomas

(56) Entgegenhaltungen:
- EP-A- 0 125 708
- DE-A- 2 718 165
- FR-A- 2 557 386

## Beschreibung

Die Erfindung bezieht sich auf einen Locator für ein Crimpgerät. Unter Crimpgerät versteht man hierbei ein Handgerät oder einen stationären Apparat zum Verpressen von elektrischen Anschlusselementen wie Kabelschuhen u. dgl. zwecks deren Befestigung an abisolierte Enden elektrischer Leiter.

Ein Crimpgerät weist zwei zu- und voneinander bewegbare Bakkenträger auf, in denen je eine Arbeitsbacke angeordnet ist die ein oder mehrere Stanzelemente aufweist von denen jedes mit dem gegenüberliegenden Stanzelement in der anderen Backe ein zusammenarbeitendes Paar beim Verpressen eines eingeführten Anschlusselementes bildet.

Unter Locator versteht man eine am Crimpgerät vorgesehene Zusatzanordnung die zum Zweck hat die richtige Lage des Anschlusselementes im Stanzelementpaar zu gewährleisten. Eine vorbekannte Locatoranordnung, welche die Einstellung zweier verschiedener Lagen ermöglicht, ist z.B. in der EP-B-125 708 der Anmelderin beschrieben. Die vorliegende Erfindung bezieht sich speziell auf einen für kleine Crimpkontakte (inkl. Steckerfahnen und Buchsenteile) bestimmten Locator. Unter "kleiner Crimpkontakt" wird hierbei ein Anschlusselement der z.B. auf dem Schwachstrom- und/oder Fernmeldegebiet üblichen Grössenordnung verstanden.

Die Erfindung stellt sich die Aufgabe einen Locator einfacher Konstruktion (für eine einzige Lage) zu schaffen, bei dem das betreffende Anschlusselement sowohl stabil, als auch - mit Hinsicht auch die im allgemeinen kleinen Abmessungen - äusserst genau in der gewünschten Verpresslage festgehalten wird. Diese Aufgabe wird mittels eines Locators gelöst welcher die im kennzeichnenden Teil des angeschlossenen Patentanspruchs 1 angeführten Merkmale aufweist, wobei in Unteransprüchen vorteilhafte Weiterentwicklungen angeführt sind.

Die Erfindung soll nun an Hand beigefügter Zeichnungen, die sich auf ein Ausführungsbeispiel beziehen, näher erläutert werden, wobei
Fig. 1 eine perspektivische Ansicht eines an einer Crimpzange angeordneten erfindungsgemässen Locators in Ruhelage darstellt,
Fig. 2 und 3 den gleichen Locator in zwei ersten Arbeitsphasen zeigen,
Fig. 4 ein Detail in grösserem Mass-stab darstellt,
Fig. 5 den gleichen Locator in einer abschliessenden dritten Arbeitsphase zeigt, und
Fig. 6 und 7 eine zweite und eine dritte Ausführungsform eines erfindungsgemässen Locators darstellen.

Gemäss Fig. 1 weist eine näher nicht dargestellte Crimpzange 10 zwei Backenträger 11, 12 auf, die gabelförmig gestaltet sind und im Zwischenraum zwischen ihren beiden Schenkeln jeweils eine (im dargestellten Beispiel zweiteilige) Backe 21, 22 tragen. Jede der Backen 21, 22 weist in an sich bekannter Weise drei Stanzelemente 21A, 21B, 21C bzw. 22A, 22B, 22C auf. Jeweils zwei gegenüberliegende Stanzelemente wie 21A/22A etc. bilden ein zusammenarbeitendes Paar, in dem ein Anschlusselement 30 an das abisolierte Ende 31A eines elektrischen Leiters 31 (Fig. 3) durch Verpressen mechanisch angeschlossen werden soll.

Das Anschlusselement 30 besteht aus einem Befestigungsteil 30A der in an sich bekannter Weise zur mechanischen Verbindung mit einem elektrischen Leiter 31 - d.h. zum Verpressen mit diesem Leiter - dient, und aus einem (im dargestellten Beispiel hohl ausgebildeten) Kontaktteil 30B zum Herbeiführen einer elektrischen Verbindung mit einem anderen Kontakt. Die Richtung, in der der elektrische Leiter 31 ins Anschlusselement 30 einführbar ist (Pfeil P3 in Fig. 2 und 3), wird in der vorliegenden Beschreibung und in den angeschlossenen Patentansprüchen als "axiale Richtung" bezeichnet.

An der einen Flanke des in der Zeichnung unteren Backenträgers 12 ist ein erfindungsgemässer Locator 40 geradling verschiebbar angeordnet im Sinne der Pfeile P1 (Fig. 1) bzw. P1' (Fig. 3) in Richtung zu dem Backenträger 12 hin und umgekehrt. Der Locator 40 weist für jedes Stanzelementpaar wie 21A/22A ein in Richtung zu diesem Paar hin sich erstreckendes Griffelement auf, welches zum Festhalten des betreffenden Anschlusselementes 30 gestaltet ist. Im dargestellten Beispiel sind die Griffelemente wie Finger 41A, 41B, 41C gestaltet, deren Querschnitt (siehe Fig. 4) demjenigen des Hohlraums im Kontaktteil 30A des Anschlusselementes 30 entspricht, bzw. zumindest diesen Querschnitt nicht überschreitet oder überragt.

Die Finger 41A-C werden von einer Platte 41 getragen, bzw. sind als Bestandteile dieser Platte angefertigt. Die Platte 41 wird ihrerseits von einem Block 42 getragen in dem zwei durchgehende Öffnungen vorgesehen sind, mittels welcher er an zwei im Backenträger 12 verankerten Führungstangen 13 (Fig. 2) gleitbar gelagert ist. Es ist offensichtlich, dass die beiden Führungsstangen 13 auch durch eine einzige Führungsstange mit z.B. rechteckigem Querschnitt ersetzt werden können.

Die Platte 41 und der Block 42 bilden somit ein Trägerorgan für die Griffelemente welches in axialer Richtung der Anschlusselemente geradlinig verschiebbar ist. Die Führungsstangen 13 sind an ihren freien Enden mit Endanschlägen 13A (Fig. 2) versehen von welchen eine ausgerückte Ausganglage des Blockes 42, und damit des ganzen Locators 40, bestimmt ist.

An der hinteren (d.h. von dem freien Ende 12A des Backenträgers 12 mehr entfernten) Seite des Blocks 42 ist eine schräge, zum Backenträger 12 hin ansteigende Führungsbahn oder Rampe 42C vorgesehen, und an der Crimpzange 10 - vorzugsweise an dem nicht dargestellten Zapfen, der die beiden Backenträger 11, 12 miteinander verbindet, bzw. an einer Verlägerung 15 dieses Zapfens - ist ein Hebelorgan 14 schwenkbar angeordnet.

Das Hebelorgan 14 weist einen Hebelteil 14A und einen an die Führungsbahn 42C anliegenden Eingriffszapfen 14B auf. Eine nicht dargestellte Feder kann das Hebelorgan 14 dauernd in diejenige Schwenklage zwingen, in der Eingriffszapfen 14B (der vorzugsweise eine drehbare Hülse 14B' trägt) an die Führungsbahn 42C angedrückt wird.

Auf zumindest einer der Führungsstangen 13 ist eine Druckfeder 13B aufgezogen die den Block 42 dauernd in die in Fig. 1 dargestellte ausgerückte Ruhelage zwingt. Hierbei sind die Griffelemente 41A-C nur so lang, dass sie in dieser Ruhelage des Locators 40 vor dem Bereich der Backen 21, 22 und der Backenträger 11, 12 enden.

Die Arbeitsweise der Anordnung ist gemäss Fig. 2 bis 5 folgend. In der in Fig. 1 dargestellten geöffneten Lage der Backenträger 11, 12 und der Backen 21, 22 wird der Hebelteil 14A des Hebelorgans 14 im Sinne des Pfeiles P2 betätigt, wodurch zufolge des Zusammenwirkens des Eingriffszapfens 14B mit der Führungsbahn 42C der Block 42 in die in Fig. 2 dargestellte eingezogene Bereitschaftslage in maximaler Annäherung an den Backenträger 12 gebracht wird.

In dieser Bereitschaftslage befinden sich die Griffelemente 41A-C im Raume zwischen den geöffneten Backen 21, 22, so dass sie leicht von der entgegengesetzten Seite des Gerätes, als wo sich der Locator 40 befindet, zugänglich sind. Demjenigen Griffelement 41C, welches dem gewählten Stanzelementpaar 21C/22C zugehört, wird ein Anschlusslement 30 zugeführt (im dargestellten Beispiel auf den Finger 41C aufgefädelt), um von dem Griffelement festgehalten zu werden. Dann wird der Hebelteil 14A freigelassen, und die Feder 13B führt den Block 42 in die Ausgangslage zurück (Fig. 3).

Zum Unterschied von der Situation gemäss Fig. 1 befindet sich jetzt jedoch ein Anschlusselement 30 genau in der Lage bezüglich des Stanzelementes 22C in demjenigen Backenträger 12, an welchen der Locator 40 angeschlossen ist, in der es beim Schliessen der beiden Backen 21, 22 von diesem Stanzelement angegriffen bzw. beaufschlagt werden soll. In dieser, im folgenden als "gewünschte Lage" bezeichneten Lage befindet sich der Kontaktteil 30A völlig ausserhalb, und der Befestigungsteil 30B vollkommen innerhalb des Wirkungsbereiches des Stanzelementpaares 21C/22C und das Anschlusselement 30 ist hierbei auch gemäss Fig. 4 gegenüber dem Stanzelement 22C genau zentriert (gemeinsame Symmetrieebene E).

Höhenmässig sind hierbei die Griffelemente, im vorliegenden Beispiel also die Finger 41A-C, so gegenüber den betreffenden Stanzelementen 22A-C angeordnet, dass zwischen den ersteren und den letzteren ein Luftspalt L besteht, der unbedeutend grösser als die Materialdicke M des Anschlusselementes 30 ist, so dass das Anschlusselement 30 in der Situation gemäss Fig. 2 mühelos aufgefädelt werden kann, und bei der Rückführung des Locators in die Ausgangslage nich abgestreift wird.

In dieser Lage (oder bereits in der Lage gemäss Fig. 2) wird gemäss Fig. 3 der Leiter 31 mit seinem abisolierten Ende 31A im Sinne des Pfeiles P3 in den Befestigungsteil 30B eingeführt, wonach die Crimpzange in normaler Weise betätigt wird, so dass sie in der Lage gemäss Fig. 5 den Befestigungsteil 30B in an sich bekannter Weise verpresst. Danach wird das Backenpaar 21, 22 geöffnet und der Leiter 31 zusammen mit dem Anschlusselement 30 aus der Zange 10 und dem Locator 40 entfernt, wodurch eine Situation gemäss Fig. 1 wiederhergestellt wird.

In Fig. 6 und 7 sind zwei Ausführungsformen 40' bzw. 40'' des erfindungsgemässen Locators für Anschlusselemente 30' , 30'' dargestellt, deren Kontaktteile 30B' bzw. 30B'' nicht hohl sind, so dass sie keine Finger wie 41A etc. aufnehmen können. Die Griffelemente sind deshalb wie Öffnungen 41A', 41B' bzw. 41A'', 41B'' gestaltet, in denen die Kontaktteile 30B', 30B'' - vorzugsweise federnd - aufgenommen werden können. Anstatt der Platte 41 trägt der Block 42 zwei dickere Platten 410, 411 bzw. 410', 411' in denen jeweils eine der betreffenden Öffnung entsprechende Vertiefung eingearbeitet ist. Übersichtlichkeits halber sind die Platten 411, 411' abgebrochen dargestellt, so dass die Vertiefungen in der "C-Position" sichtbar sind.

Gleich der Platte 41 in Fig. 1-5 bilden die Plattenpaare 410, 411 und 410', 411' in den Fig. 6 und 7 ein Plattenorgan.

Die Kontaktteile 30B'' (fig. 7) sind selber mit federnden Elementen versehen, so dass diese nicht auch in den Öffnungen 41A'' etc. vorgesehen werden müssen. Dies ist nicht der Fall dei den Kontaktteilen 30B' (Fig. 6), und deshalb sind in den Öffnungen 41A' etc. Federn 411A, 411B, 411C vorgesehen.

Die Platten 410, 411 bzw. 410', 411' sind mittels Schrauben 43 am Block 42 befestigt und können vorzugsweise austauschbar sein indem sie gleiche äussere Dimensionen aufweisen.

Es ist offensichtlich, dass im Rahmen der Erfindung auch andere Ausführungsformen als die beispielsweise dargestellte möglich sind. So kann z.B. der Trägerorgan der Griffelemente und/oder dessen Antrieb anderwertig gestaltet sein. Die Platte 41 kann beispielsweise rechtwinklig nach unten abgebogen sein, die Führungsstangen 13 können durch im Anschluss an Öffnungen im abgebogen Teil angeschweisste Hülsen passieren, und der Antrieb kann mittels eines exzentrischen Kammes od. dgl. geschehen.

## Patentansprüche

1. Locator (40) für ein Crimpgerät (10) welches in einem Paar von- und zueinander bewegbaren Backenträgern (11, 12) ein Paar mit zumindest je einem Stanzelement (21A-C, 22A-C) versehener Backen (21, 22) aufweist, wobei einander gegenüberliegende Stanzelemente (21A-C, 22A-C) beider Backen ein zusammenarbeitendes Paar zum Verpressen von einen Befestigungsteil (30B) und einen Kontaktteil (30A) aufweisenden Anschlusselementen (30), an Enden (31A) elektrischer Leiter (31), bilden, dadurch gekennzeichnet, dass
- der Locator (40) für jedes Stanzelementpaar (21A/22A, 21B/22B, 21C/22C) ein Griffelement (41A-C) zum Festhalten des Anschlusselementes (30) aufweist;
- dieses Griffelement (41A-C) an einem Trägerorgan (41, 42) angeordnet ist, das in axialer Richtung des Anschlusselementes (30) zwischen einer ausgefahren Ausgangslage und einer maximal an eine Flanke eines der Backenträger (11, 12) des Crimpgerätes (10) angenäherte Bereitschaftslage geradlinig verschiebbar ist;
- jedes Griffelement (41A-C) sich hierbei in der Ausganglage des Trägerorgans (41, 42) gänzlich ausserhalb des Bereiches der Backen (21, 22) und der Backenträger (11, 12), und in der Bereitschaftslage im Raum zwischen den geöffneten Backen (21, 22) befindet, und
- jedes Griffelement derart angeordnet ist, daß in der Bereitschaftslage des Trägerorgans (41, 42) ein festgehaltenes Anschlusselement (30) in gewünschter Lage gegenüber dem zugehörigen Stanzelement (22A-C) gehalten wird.

2. Locator nach Patentanspruch 1, dadurch gekennzeichnet, dass die Griffelemente (41A-C) als Finger gestaltet sind, deren Querschnitt nicht den Querschnitt eines Hohlraumes im Kontaktteil (30B) eines Anschlusselementes (30) überschreitet, so dass das Anschlusselement (30) mit seinem Kontaktteil (30B) auf das Griffelement (41A-C) aufgefädelt werden kann.

3. Locator nach Patentanspruch 1, dadurch gekennzeichnet, dass die Griffelemente (41A', 41B'; 41A'', 41B'') als Öffnungen gestaltet sind in welchen ein nicht hohler Kontaktteil (30B', 30B'') aufgenommen werden kann.

4. Locator nach Patentanspruch 3, dadurch gekennzeichnet, dass die Öffnungen (41A', 41B') zur federnden Aufnahme eines selbst nicht federnden Kontaktteiles (30B') angeordnet sind indem sie mit einem Federelement (411A-C) versehen sind.

5. Locator nach irgendeinem der vorhergehenden Patentansprüche, dadurch gekennzeichnet, dass das Trägerorgan als ein die Griffelemente (41A-C; 41A', 41B', 41A'', 41B'') aufweisendes Plattenorgan (41; 410, 441; 410', 411') und ein dieses Plattenorgan (41; 410, 411; 410', 411') tragender Block (42) gestaltet ist, der an zumindest einer im Backenträger (12) verankerten, und winklerecht zu ihm verlaufenden Führungsstange (13), gleitbar zwischen der Ausgangs- und der Bereitschaftslage, angeordnet ist.

6. Locator nach irgendeinem der vorhergehenden Patentansprüche, dadurch gekennzeichnet, dass das Trägerorgan (41, 42) eine zum Backenträger (12) hin ansteigende Führungsbahn (42C) aufweist, und dass am Crimpgerät (10) ein Hebelorgan (14) schwenkbar angeordnet ist welches einen Eingriffszapfen (14B) aufweist der an der Führungsbahn (42C) anliegt, so dass beim Beaufschlagen des Hebelorgans (14) der Locator in die Bereitschaftslage verschoben wird.

7. Locator nach Patentanspruch 6, dadurch gekennzeichnet, dass am Einfgriffszapfen (14B) eine leicht drehbare Hülse (14B') zur Berührung mit der Führungsbahn (42C) angeordnet ist.

8. Locator nach Patentanspruch 6 oder 7, dadurch gekennzeichnet, dass die Platte (41) leicht austauschbar am Block (42) befestigt ist.

9. Locator nach Patentanspruch 5, dadurch gekennzeichnet, dass der Block (42) von einem Federorgan (13B) dauernd in die Ausgangslage gezwungen wird.

## Claims

1. Locator (40) for a crimping tool (10), which tool is in a pair of jaw carrier (11, 12) movable to and away from each other provided with a pair of working jaws (21, 22), each of which is provided with at least one die element (21A-C, 22A-C), opposite die elements (21A-C, 22A-C) in the two jaws defining a co-operating pair for crimping contact elements (30), provided with an affixing part (30B) and a connection part (30A), onto the ends (31A) of electrical conductors (31), **characterized by**
- the locator (40) being for each pair of die elements (21A/22A, 21B/22B, 21C/23C) provided with a gripping element (41A-C) for retaining the contact element (30);
- this gripping element (41A-C) being mounted on a carrier member (41, 42) which is rectilinearly movable in the axial direction of the contact element (30) between an extended start position and a stand-by position of maximum approachment to one flank of one of the jaw carriers (11, 12) of the crimping tool (10);
- each gripping element (41A-C) being in the start position of the carrier member (41, 42) located totally outside the region of the jaws (21, 22) and the jaw carriers, and in the stand-by position in the space between the opened jaws (21, 22), and
- each gripping element being arranged so that in the stand-by position of the carrier member (41, 42) a retained contact element (30) is held in the required positon relative to the respective die element (22A-C).

2. Locator according to claim 1, **characterized by** the gripping elements (41A-C) being shaped as fingers with a cross-section not exceeding the cross-section of a hollow space in the connection part (30B) of a contact element (30), so that the connector (30) may be threaded by its connection part (30B) on the gripping element (41A-C).

3. Locator according to claim 1, **characterized by** the gripping elements (41A', 41B'; 41A'', 41B'') being defined by openings in which a contact element (30B', 30B'') which is not hollow may be accommodated.

4. Locator according to claim 3, **characterized by** the openings (41A', 41A'') being adapted to resiliently receive a non-resilient contact element (30B') by being themselves provided with a resilient element (411A-C).

5. Locator according to any one of the preceding claims, **characterized by** the carrier member being embodied by a plate member (41; 410, 411; 410', 411') provided with the gripping elements (41A-C; 41A', 41E', 41A'', 41B'') and a block (42) carrying this plate member (41; 410, 411; 410', 411') and which is slidably mounted on at least one guide rod (13) anchored at the jaw carrier (12) and extending at right angles thereto.

6. Locator according to any one of the preceding claims, **characterized by** the carrier member (41, 42) being provided with a guiding track (42C) inclined uppwardly to the jaw carrier (12), and a lever means (14) being pivotally mounted on the crimping tool (10,) which lever means is provided with an engagement pin (14B) bearing against the guiding track (42C), so that upon activating of the lever means (14) the locator is brought into its stand-by position.

7. Locator according to claim 6, **characterized by** a readily rotatable sleeve (14B') for contact with the guiding track (42C) being mounted on the engagement pin (14B).

8. Locator according to claim 6 or 7, **characterized by** the plate (41) being mounted on the block (42) in a readily exchangeable manner.

9. Locator according to claim 5, **characterized by** the block (42) being constantly urged into the start position by a resilient means (13B).

## Revendications

1. Localisateur (40) pour un appareil de sertissage (10), qui comporte, dans une paire de porte-mâchoires (11,12) déplaçables de façon à être rapprochés et éloignés l'un de l'autre, une paire de mâchoires (21,22) pourvues chacune d'au moins un élément de poinçonnage (21A-C, 22A-C), les éléments de poinçonnage (21A-C, 22A-C), mutuellement opposés, des deux mâchoires formant une paire coopérante pour comprimer des éléments de raccordement (30) comprenant une partie de fixation (30B) et une partie de contact (30A) sur les extrémités (31A) des conducteurs électriques (31), caractérisé en ce que :
- le localisateur (40) comporte pour chaque paire d'éléments de poinçonnage (21A/22A, 21B/22B, 21C/22C) un élément d'accrochage (41A-C) pour maintenir l'élément de raccordement (30) ;
- cet élément d'accrochage (41A-C) est disposé sur un organe porteur (41, 42) qui est déplaçable en ligne droite dans une direction axiale de l'élément de raccordement (30), entre une position initiale de sortie et une position prête au service où il est rapproché au maximum d'un flanc d'un des deux porte-mâchoires (11, 12) de l'appareil de sertisssage (10) ;
- chaque élément d'accrochage (41A-C) est situé, dans la position initiale de l'organe porteur (41, 42), complètement à l'extérieur de la zone des mâchoires (21, 22) et des porte-mâchoires (11, 12) alors que, dans la position prête au service, il est situe dans l'intervalle existant entre les mâchoires ouvertes (21, 22), et
- chaque élément d'accrochage est disposé de telle sorte que, dans la position prête au service de l'organe porteur (41, 42), un élément de raccordement (30) soit maintenu dans la position désirée par rapport à l'élément de poinçonnage associé (22A-C).

2. Localisateur selon la revendication 1, caractérisé en ce que les éléments d'accrochage (41A-C) sont agencés sous forme de doigts dont la section n'est pas supérieure à la section d'une cavité ménagée dans la partie de contact (30B) d'un élément de raccordement (30) de telle sorte que l'élément de raccordement (30) puisse être engagé par sa partie de contact (30B) sur l'élément d'accrochage (41A-C).

3. Localisateur selon la revendication 1, caractérisé en ce que les éléments d'accrochage (41A', 41B' ; 41A'', 41B'') sont agencés sous forme d'ouvertures dans lesquelles une partie de contact non creuse (30B', 30B'') peut être reçue.

4. Localisateur selon la revendication 3, caractérisé en ce que les ouvertures (41A', 41B') sont disposées pour recevoir élastiquement une partie de contact (30B') , intrinsèquement non élastique, par le fait qu'elles sont pourvues d'un élément élastique (411A-C).

5. Localisateur selon une quelconque des revendications précédentes, caractérisé en ce que l'organe porteur est constitué par un organe en forme de plaque (41; 410, 411 ; 410', 411') comportant les éléments d'accrochage (41A-C; 41A', 41B', 41A'', 41B'') et par un bloc (42) portant cet organe en forme de plaques (41; 410, 411; 410', 411'), qui est disposé sur une tige de guidage (13), maintenue dans le porte-mâchoire (12) et orientée perpendiculairement à celui-ci , en pouvant glisser entre la position initiale et la position prête au service.

6. Localisateur selon une quelconque des revendications précédentes, caractérisé en ce que l'organe porteur (41, 42) comporte une voie de guidage (42C), inclinée vers le haut en direction du porte-mâchoire (12) et en ce qu'il est prévu sur l'appareil de sertissage (10) un organe formant levier (14) monté de façon pivotante et qui est pourvu d'un têton d'accrochage (14B) qui s'applique sur la voie de guidage (42C) de telle sorte que, lors d'une sollicitation de l'organe formant levier (14), le localisateur soit transféré dans la position prête au service.

7. Localisateur selon la revendication 6, caractérisé en ce qu'il est prévu sur le têton d'accrochage (14B) une douille (14B') pouvant facilement tourner pour entrer en contact avec la voie de guidage (42C).

8. Localisateur selon la revendication 6 ou 7, caractérisé en ce que la plaque (41) est fixée sur le bloc (42) de façon à être facilement remplaçable.

9. Localisateur selon la revendication 5, caractérisé en ce que le bloc (42) est poussé par un organe élastique (13B) en permanence dans la position initiale.
